# EUROPÄISCHE PATENTSCHRIFT

(11) **EP 3 593 047 B1**
(45) Veröffentlichungstag und Bekanntmachung des Hinweises auf die Patenterteilung: **07.04.2021**
(21) Anmeldenummer: 19701202.4
(22) Anmeldetag: 18.01.2019
(51) Int. Cl.: F23N 1/02

(54) **VERFAHREN ZUR BRENNGASARTENERKENNUNG BEIM STARTVORGANG EINES BRENNGASBETRIEBENEN HEIZGERÄTS UND BRENNGASBETRIEBENES HEIZGERÄT**
METHOD FOR IDENTIFYING THE TYPE OF FUEL GAS DURING THE STARTING OPERATION OF A FUEL-GAS-OPERATED HEATING DEVICE AND FUEL-GAS-OPERATED HEATING DEVICE
PROCÉDÉ D'IDENTIFICATION DE TYPES DE GAZ COMBUSTIBLES LORS DU PROCESSUS DE DÉMARRAGE D'UN APPAREIL DE CHAUFFAGE FONCTIONNANT AU GAZ COMBUSTIBLE ET APPAREIL DE CHAUFFAGE FONCTIONNANT AU GAZ COMBUSTIBLE

(30) Priorität: 07.03.2018 DE 102018105185
(43) Veröffentlichungstag der Anmeldung: 15.01.2020
(73) Patentinhaber: ebm-papst Landshut GmbH, 84030 Landshut (DE)
(72) Erfinder: WALD, Stephan, 48341 Altenberge (DE); DANNEMANN, Jan, 23730 Neustadt in Holstein (DE); VROLIJK, Enno, 7751DX Dalen (NL); HENRICH, Hartmut, 49076 Osnabrück (DE); KLINK, Hans-Joachim, 84184 Tiefenbach (DE); HERMANN, Jens, 49084 Osnabrück (DE)
(74) Vertreter: Staeger & Sperling Partnerschaftsgesellschaft mbB
(86) Internationale Anmeldenummer: PCT/EP2019/051222
(87) Internationale Veröffentlichungsnummer: WO 2019/170309

(56) Entgegenhaltungen:
- EP-A1- 1 672 280
- DE-A1- 19 921 167
- DE-U1-202018 101 271
- US-A- 5 401 162

## Beschreibung

Die Erfindung betrifft ein Verfahren zur Brenngasartenerkennung bei einem brenngasbetriebenen Heizgerät.

Als Brenngasarten werden vorliegend insbesondere niederkalorisches und hochkalorisches Erdgas sowie Flüssiggas unterschieden.

Aus dem Stand der Technik sind beispielsweise in der deutschen Patentanmeldung DE 10 2017 126 137 A1 Verfahren zur Gemischregelung auf Basis eines Gasmassenstromsensors in Verbindung mit einer Gemischkalibration durch Flammenstrommessung bekannt. Dies betrifft jedoch im Wesentlichen die Gemischregelung während der Brenner im Betrieb ist.

Weiterer Stand der Technik im vorliegenden technischen Gebiet ist bekannt aus den Druckschriften US 5 401 162 A, EP 1 672 280 A1 und DE 199 21 167 A1.

Die US 5 401 162 offenbart ein brenngasbetriebenes Heizgerät, wobei der Brenngasmassenstrom und die Brenngaszusammensetzung durch jeweils einen Sensor ermittelt wird.

Beim Start eines Brenners des Heizgeräts sollte in möglichst kurzer Zeit ein zündfähiges Brenngas-Luft-Gemisch eingeregelt werden. Da sowohl das optimale Gasluftverhältnis als auch die Zündleistung für die verschiedenen Brenngase unterschiedlich sind, ist eine Bestimmung der Gasart vor oder während des Brennerstartes zur Einregulierung der Brenngas- und Luftmengen auf optimale Startbedingungen erforderlich.

Bei elektronischen Gas-Luft-Gemischregelungen für Heizgeräte müssen gasartenabhängige Betriebsparameter berücksichtigt werden. Bei Flüssiggas ist der Modulationsbereich in der Regel kleiner als bei Erdgas. Zudem unterschieden sich die Luftzahlen bei den einzelnen Leistungspunkten im Modulationsbereich des Heizgerätes. Zur automatischen Anpassung des Heizgerätes auf die jeweils zur Verfügung gestellte Brenngasart wird eine automatische Brenngasartenerkennung benötigt.

Herkömmlicherweise wurde eine Brenngasartenerkennung während des Betriebs des Brenners durchgeführt. Dabei erfolgte die Verbrennungsregelung beispielsweise nach dem Ionisationsprinzip, wobei das Gas-Luftverhältnis soweit angepasst wird, dass eine saubere, vollständige Verbrennung vorliegt. Aus dem Verhältnis der Brenngasmenge zur Luftmenge während des Brennbetriebs kann auf die verwendete Gasart geschlossen werden, da die für die jeweiligen Brenngasarten benötigen Luftmengen bekannt sind. Diese Information liegt aber nur indirekt z.B. in Form einer Gebläsedrehzahl (Luftmenge) oder Gasregelventilansteuerung (Stellung oder Ansteuersignal) vor und ist somit sehr ungenau. Zudem ist eine Berücksichtigung der Brenngasart beim Start des Brenners oder gar der Erstinbetriebnahme des Heizgerätes nicht möglich. Auch kann keine Fehlerdiagnose durchgeführt werden, wenn das Heizgerät nicht in Betrieb geht. Bei einer beispielsweise falsch im Heizgerät hinterlegten Brenngasart ist das Nichtzünden des Brenners und mithin das Nichtstarten des Heizgerätes sehr wahrscheinlich.

Es ist deshalb die Aufgabe der vorliegenden Erfindung ein Verfahren bereit zu stellen, mit dem die Brenngasart vor dem Start des Heizgeräts festgestellt und für den Startvorgang genutzt wird.

Diese Aufgabe wird durch die Merkmalskombination gemäß Anspruch 1 gelöst.

Erfindungsgemäß wird ein Verfahren zur Brenngasartenerkennung beim Startvorgang eines brenngasbetriebenen Heizgeräts mit elektronischem Gas-Luftverbund vorgeschlagen, wobei das Heizgerät zumindest ein Gebläse zur Förderung eines Luftvolumenstromes, eine Gaszuführung mit einem Gasstellglied zur geregelten Zuführung eines Brenngases, einen Brenner, eine Zündeinheit zur Zündung des Brenners, einen in der Gaszuführung angeordneten und von dem Brenngas angeströmten Sensor, und ein Steuergerät zur Regelung zumindest des durch das Gebläse geförderten Luftvolumenstromes und des einen Gasmassenstrom an Brenngas bestimmenden Gasstellglieds umfasst.

Der Sensor ist als Gasmassensensor ausgebildet, der sowohl die an den Brenner zugeführte Brenngasmasse als auch eine weitere physikalische Eigenschaft des Brenngases erfasst, mit der Rückschlüsse auf die Zusammensetzung des Brenngases möglich sind. Beispielsweise werden hierfür kalorimetrische Mikrosensoren eingesetzt, die neben der Brenngasmasse die thermische Leitfähigkeit des Brenngases erfassen. Eine andere Möglichkeit besteht in wenigstens einem Sensor basierend auf dem Funktionsprinzip der Ultraschallmessung zur Ermittlung der Brenngasmasse und der jeweils brenngasabhängig vorliegenden spezifischen Schallgeschwindigkeit.

Bei dem erfindungsgemäßen Verfahren wird wenigstens eine der vorgenannten physikalischen Eigenschaften des Brenngases durch den Gasmassensensor gemessen (zum Beispiel die thermische Leitfähigkeit) und an das Steuergerät übertragen. Das Steuergerät bestimmt dann aus dieser gemessenen Eigenschaft des Brenngases die Brenngasart.

Anschließend regelt das Steuergerät an dem Gasstellglied in Abhängigkeit von der bestimmten Brenngasart einen ersten Start-Gasmassenstrom ein, der unterhalb einer Zündgrenze des Brenngases der bestimmten Brenngasart liegt. Die Zündgrenzen der jeweiligen Brenngasarten sind allgemein bekannt und lassen sich beispielsweise in Form von Kennlinien im Steuergerät hinterlegen.

Dann wird der zugeführte Gasmassenstrom bei konstantem Luftvolumenstrom ausgehend von dem Start-Gasmassenstrom unter ständigen Zündversuchen der Zündeinheit erhöht, bis ein Zündbereich der vorab bestimmten Brenngasart überschritten ist. Während den Zündversuchen wird überwacht und über das Steuergerät erfasst, ob es zu einer Zündung des Brenners kommt. Hierzu kann beispielsweise am Brenner eine Elektrode verwendet werden, die im Falle der Zündung des Brenners ein Flammensignal an das Steuergerät übermittelt.

Der Zündbereich der jeweiligen Brenngasart unterscheidet sich bei Flüssiggas und Erdgas, da hochkalorisches Brenngas, z.B. Flüssiggas bei identischem Luftvolumenstrom früher zündet als niederkalorisches Brenngas, z.B. niederkalorisches Erdgas (L-Gas). Dabei ist in der Technik klar abgegrenzt, in welchen Bereichen des Brenngas-Luft-Gemisches der jeweilige Zündbereich des jeweiligen Brenngases liegt.

Durch das erfindungsgemäße Verfahren ist ermöglicht, die Brenngasart bereits vor der Zündung des Brenners festzustellen und das für den Start benötigte Brenngas-Luft-Gemisch auf einen kleineren Bereich einzugrenzen. Das optimale Brenngas-Luft-Gemisch zum Start des Brenners wird schneller erkannt und erreicht. Dadurch wird die Startzeit verkürzt und die Anzahl der Fehlversuche beim Brennerstart reduziert.

Soweit bei dem Startverfahren keine Zündung des Brenners festgestellt werden konnte, wird in einer Weiterbildung vorgesehen, dass das Steuergerät an dem Gasstellglied in Abhängigkeit von der bestimmten Brenngasart einen zweiten Start-Gasmassenstrom regelt, der geringer ist als der erste Gasmassenstrom und weiter unterhalb der Zündgrenze des Brenngases der bestimmten Brenngasart liegt. Im Anschluss werden wieder die Schritte des vorstehend beschriebenen Startverfahrens durchgeführt umfassend die Erhöhung des zugeführten Gasmassenstroms bei konstantem Luftvolumenstrom unter ständigen Zündversuchen der Zündeinheit, bis ein Zündbereich der vorab bestimmten Brenngasart überschritten ist. Dabei ist vorteilhaft, dass der Bereich, in dem für den Startvorgang des Brenners das passende Gas-Luft-Gemisch vorliegt, erweitert und ein Brennerstart erreicht werden kann, selbst wenn der erste festgelegte Start-Gasmassenstrom ungeeignet war.

Das Verfahren ist in einer Ausführungsform dadurch gekennzeichnet, dass der zugeführte Gasmassenstrom bei konstantem Luftvolumenstrom ausgehend von dem Start-Gasmassenstrom stetig unter Zündversuchen der Zündeinheit erhöht wird. Der konstante Luftvolumenstrom ist über das Steuergerät durch Einregelung einer konstanten Gebläsedrehzahl möglich.

Das Verfahren ist ferner dadurch gekennzeichnet, dass das Steuergerät den tatsächlichen Luftvolumenstrom über eine von dem Steuergerät gemessene Gebläsedrehzahl, einer labortechnisch vorab ermittelten Kennlinie und einer Stromaufnahme des Gebläses errechnet.

Das Verfahren betrifft nicht nur den Brennerstart im Allgemeinen, sondern auch den Brennerstart bei der Erstinbetriebnahme des Heizgeräts. Hierzu wird in einer Weiterbildung des Verfahrens vorgesehen, dass beim Startvorgang des brenngasbetriebenen Heizgeräts nach dessen Erstinstallation zunächst eine Entlüftung einer Gasleitung der Gaszuführung durchgeführt wird, wobei das Steuergerät das Gasstellglied geöffnet und über den Gasmassensensor ein Signal an das Steuergerät geleitet wird, sobald Brenngas detektiert wird. Der Gasmassensensor kann jederzeit zur Detektion von Luft in der Gaszuführung genutzt werden, um eine Entlüftung der Gasleitung zu veranlassen.

In einer alternativen Variante des Verfahrens wird beim Startvorgang des brenngasbetriebenen Heizgeräts nach dessen Erstinstallation zunächst eine Entlüftung einer Gasleitung der Gaszuführung durchgeführt, wobei der vorstehend zur Lösung der Aufgabe beschriebene Startvorgang solange wiederholt wird, bis eine Zündung des Brenners erfasst wird.

Generell wird bei dem Verfahren vorzugsweise vorgesehen, dass der Gasmassenstrom durch das elektrische modulierende Gasstellglied geregelt wird, wobei das Gasstellglied über das Steuergerät Regelsignale erhält und somit den Gasmassenstrom bedarfsgerecht anpasst.

Bei dem Verfahren ist vorzugsweise ferner vorgesehen, aus der über den Gasmassensensor bestimmten Brenngasart den für die jeweilige Brenngasart zugehörigen Luftbedarf zu bestimmen und für die weitere Regelung des Betriebs des Heizgeräts zu nutzen. Hierfür werden im Steuergerät vorzugsweise entsprechende Werte oder Kennlinien hinterlegt, auf die für die Regelung oder zukünftige Startvorgänge zurückgegriffen werden kann. Dabei wird auch auf in der Technik bekannte Größen zurückgegriffen, beispielsweise einen zur Sicherstellung einer vollständigen Verbrennung um den Faktor 3 größeren Luftbedarf bei gleichem Volumen an Flüssiggas gegenüber Erdgas.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: einen schematischen Aufbau eines Heizgerätes;
- Fig. 2: ein Diagramm zum Verfahrensablauf bei hochkalorischem Brenngas;
- Fig. 3: ein Diagramm zum Verfahrensablauf bei niederkalorischem Brenngas.

In Figur 1 ist ein schematischer Aufbau eines Heizgerätes 100 zur Durchführung des Verfahrens mit einem modulierenden Vormischgebläse 5, das Umgebungsluft a ansaugt und mit Brenngas mischt. Das Brenngas wird dem Vormischgebläse 5 über eine Gasdüse 4 in der Gasleitung zugeführt, wobei in der Gasleitung vorgeschaltet ein Gassicherheitsventil 1, ein beispielhaft über einen Motor M elektronisch steuerbares Gasstellglied bzw. Gasventil 2 sowie ein thermischer Gasmassensensor 3 angeordnet sind. Der Gaseingangsdruck d wird auf den Gasregeldruck c angepasst. Nach der Mischung mit Umgebungsluft weist das Brenngas-Luft-Gemisch den Gemischdruck b auf. Am Gebläseausgang ist in der gezeigten Ausführung eine optionale Rückschlagklappe 6 vorgesehen. Das Gemisch hat dann den Brennerdruck e. Daran schließt sich der Brenner 28 mit einer in der Brennerflamme angeordneten Elektrode 7 an, mit der eine Flamme am Brenner 28 detektiert und ein entsprechendes Signal an das Steuergerät 9 übermittelt wird. Um den Brenner 28 ist der Wärmetauscher 18 angeordnet. In Strömungsrichtung fortgesetzt folgt das Abgassystem mit der Abgasklappe 8. Im Abgassystem herrscht der Abgasdruck f. Die Regelung der durch das Gasstellglied 2 strömende Brenngasmenge sowie der Gebläsedrehzahl und mithin der Luftzahl erfolgt über das Steuergerät 9, in dem entsprechende Regelungskennlinien hinterlegt und abspeicherbar sind. Die entsprechenden Signalleitungen zu dem und von dem Steuergerät 9 sind mit Pfeilen gekennzeichnet.

Figur 2 zeigt den Ablauf des Verfahrens zur Gasartenerkennung von hochkalorischem Brenngas, nachdem über den thermischen Gasmassensensor 3 die thermische Leitfähigkeit des anliegenden Brenngases gemessen und an das Steuergerät 9 übertragen wurde. Bei dem Verfahren wird zunächst im Zeitabschnitt t1-t2 der Luftvolumenstrom VL über das Gebläse 5 auf einen konstanten Wert geregelt. In der gezeigten Ausführung wird beim Erreichen des konstanten Luftvolumenstromes VL der über die Gasleitung durch das Gasstellglied 2 geregelte Gasmassenstrom VG auf den Start-Gasmassenstrom geregelt, der unterhalb einer unteren Zündgrenze z1 eines Zündbereichs HG des hochkalorischen Brenngases liegt. Das Steuergerät 9 regelt anschließend im Zeitabschnitt t2-t3 bei konstantem Luftvolumenstrom VL das Gasstellglied 2, um den dem Gebläse 5 zugeführten Gasmassenstrom VG ausgehend von dem Start-Gasmassenstrom stetig unter ständigen Zündversuchen der Zündeinheit zu erhöhen, bis der Zündbereich HG des hochkalorischen Brenngases und eine obere Zündgrenze z2 des hochkalorischen Brenngases überschritten sind. Soweit keine außergewöhnlichen Rahmenbedingungen vorliegen, die einen Brennerstart verhindern, zündet der Brenner 28 im Zeitabschnitt t2-t3 und brennt anschließend im Zeitabschnitt t3-t4 bei konstant eingeregeltem Gasmassenstrom VG. Die für niederkalorisches Brenngas nötige Brenngasmenge und mithin der Zündbereich LG des niederkalorischen Brenngases werden nicht erreicht.

Figur 3 stellt das Verfahren anhand desselben Diagramms aus Figur 2 dar, soweit über den thermischen Gasmassensensor 3 festgestellt wurde, dass es sich um für niederkalorisches Brenngas handelt. Dann wird der Gasmassenstrom VG bei konstantem Luftvolumenstrom VG von Anfang an über den Zündbereich HG des hochkalorischen Brenngases erhöht, wobei der Start-Gasmassenstrom unterhalb der unteren Zündgrenze z3 eines Zündbereichs LG des niederkalorischen Brenngases liegt. Das Steuergerät 9 regelt anschließend im Zeitabschnitt t2-t3 bei konstantem Luftvolumenstrom VL das Gasstellglied 2, um den dem Gebläse 5 zugeführten Gasmassenstrom VG ausgehend von dem Start-Gasmassenstrom stetig unter ständigen Zündversuchen der Zündeinheit zu erhöhen, bis der Zündbereich LG des niederkalorischen Brenngases und eine obere Zündgrenze z4 des niederkalorischen Brenngases überschritten sind. Soweit keine außergewöhnlichen Rahmenbedingungen vorliegen, die einen Brennerstart verhindern, zündet der Brenner 28 im Zeitabschnitt t2-t3 und brennt anschließend im Zeitabschnitt t3-t4 bei konstant eingeregeltem Gasmassenstrom VG.

## Patentansprüche

1. Verfahren zur Brenngasartenerkennung beim Startvorgang eines brenngasbetriebenen Heizgeräts (100) mit elektronischem Gas-Luftverbund, wobei das Heizgerät (100) zumindest ein Gebläse (5) zur Förderung eines Luftvolumenstromes, eine Gaszuführung mit einem Gasstellglied (2) zur geregelten Zuführung eines Brenngases, einen Brenner (28), eine Zündeinheit zur Zündung des Brenners (28), einen in der Gaszuführung angeordneten und von dem Brenngas angeströmten Sensor, und ein Steuergerät (9) zur Regelung zumindest des durch das Gebläse (5) geförderten Luftvolumenstromes und des einen Gasmassenstrom an Brenngas bestimmenden Gasstellglieds (2) umfasst, wobei
a. der Sensor als Gasmassensensor zur Ermittlung einer an den Brenner zugeführten Brenngasmasse des Brenngases und einer dem Brenngas zugeordneten physikalischen Eigenschaft ausgebildet ist,
b. die physikalischen Eigenschaft des Brenngases durch den Gasmassensensor (3) gemessen und an das Steuergerät (9) übertragen wird,
c. das Steuergerät (9) aus der gemessenen physikalischen Eigenschaft des Brenngases die Brenngasart bestimmt;
d. das Steuergerät (9) an dem Gasstellglied (2) in Abhängigkeit von der bestimmten Brenngasart einen ersten Start-Gasmassenstrom regelt, der unterhalb einer Zündgrenze des Brenngases der bestimmten Brenngasart liegt,
e. der zugeführte Gasmassenstrom bei konstantem Luftvolumenstrom ausgehend von dem Start-Gasmassenstrom unter Zündversuchen der Zündeinheit erhöht wird, bis ein Zündbereich der bestimmten Brenngasart überschritten ist,
f. während den Zündversuchen eine Zündung des Brenners (28) überwacht und erfasst wird.

2. Verfahren nach Anspruch 1, **dadurch gekennzeichnet, dass** im Falle einer Nichtzündung das Steuergerät (9) an dem Gasstellglied (2) in Abhängigkeit von der bestimmten Brenngasart einen zweiten Start-Gasmassenstrom regelt, der geringer ist als der erste Gasmassenstrom und weiter unterhalb der Zündgrenze des Brenngases der bestimmten Brenngasart liegt, wobei im Anschluss die Schritte e) bis f) des Anspruchs 1 erfolgen.

3. Verfahren nach Anspruch 1 oder 2, **dadurch gekennzeichnet, dass** der zugeführte Gasmassenstrom bei konstantem Luftvolumenstrom ausgehend von dem Start-Gasmassenstrom stetig unter Zündversuchen der Zündeinheit erhöht wird,

4. Verfahren nach einem der vorigen Ansprüche, **dadurch gekennzeichnet, dass** beim Startvorgang des brenngasbetriebenen Heizgeräts (100) nach dessen Erstinstallation zunächst eine Entlüftung einer Gasleitung der Gaszuführung durchgeführt wird, wobei das Steuergerät das Gasstellglied (2) öffnet und über den Gasmassensensor (3) ein Signal an das Steuergerät (9) gleitet wird, sobald Brenngas detektiert wird.

5. Verfahren nach einem der vorigen Ansprüche 1 bis 3, **dadurch gekennzeichnet, dass** beim Startvorgang des brenngasbetriebenen Heizgeräts (100) nach dessen Erstinstallation zunächst eine Entlüftung einer Gasleitung der Gaszuführung durchgeführt wird, wobei der Startvorgang mit den Schritten b)-f) solange wiederholt wird, bis eine Zündung des Brenners erfasst wird

6. Verfahren nach einem der vorigen Ansprüche, **dadurch gekennzeichnet, dass** das Steuergerät (9) den tatsächlichen Luftvolumenstrom über eine von dem Steuergerät (9) gemessene Gebläsedrehzahl, einer labortechnisch vorab ermittelten Kennlinie und einer Stromaufnahme des Gebläses (5) errechnet.

7. Verfahren nach einem der vorigen Ansprüche, **dadurch gekennzeichnet, dass** der Gasmassenstrom durch das elektrische modulierende Gasstellglied (2) geregelt wird, wobei das Gasstellglied (2) über das Steuergerät (9) Regelsignale erhält.

8. Verfahren nach einem der vorigen Ansprüche, **dadurch gekennzeichnet, dass** aus der über den Gasmassensensor (3) bestimmten Brenngasart der für die jeweilige Brenngasart zugehörige Luftbedarf bestimmt wird.

9. Verfahren nach einem der vorigen Ansprüche, **dadurch gekennzeichnet, dass** der Gasmassensensor zur Ermittlung der Brenngasmasse und einer dem Brenngas zugeordneten physikalischen Eigenschaft als thermischer Gasmassensensor (3) ausgebildet ist, der eine thermische Leitfähigkeit des Brenngases misst.

10. Verfahren nach einem der vorigen Ansprüche 1 - 8, **dadurch gekennzeichnet, dass** der Gasmassensensor zur Ermittlung der Brenngasmasse und einer dem Brenngas zugeordneten physikalischen Eigenschaft als Ultraschall-Gasmassensensor (3) ausgebildet ist, der eine brenngasspezifische Schallgeschwindigkeit misst.

11. Brenngasbetriebenes Heizgerät (100) mit elektronischem Gas-Luftverbund, wobei das Heizgerät (100) zumindest ein Gebläse (5) zur Förderung eines Luftvolumenstromes, eine Gaszuführung mit einem Gasstellglied (2) zur geregelten Zuführung eines Brenngases, einen Brenner (28), eine Zündeinheit zur Zündung des Brenners (28), einen in der Gaszuführung angeordneten und von dem Brenngas angeströmten Sensor, und ein Steuergerät (9) zur Regelung zumindest des durch das Gebläse (5) geförderten Luftvolumenstromes und des einen Gasmassenstrom an Brenngas bestimmenden Gasstellglieds (2) umfasst, wobei
a. der Sensor als Gasmassensensor zur Ermittlung einer an den Brenner zugeführten Brenngasmasse des Brenngases und einer dem Brenngas zugeordneten physikalischen Eigenschaft ausgebildet ist,
b. die physikalischen Eigenschaft des Brenngases durch den Gasmassensensor (3) gemessen und an das Steuergerät (9) übertragen wird,
c. das Steuergerät (9) aus der gemessenen physikalischen Eigenschaft des Brenngases die Brenngasart bestimmt;
d. das Steuergerät (9) an dem Gasstellglied (2) in Abhängigkeit von der bestimmten Brenngasart einen ersten Start-Gasmassenstrom regelt, der unterhalb einer Zündgrenze des Brenngases der bestimmten Brenngasart liegt,
e. der zugeführte Gasmassenstrom bei konstantem Luftvolumenstrom ausgehend von dem Start-Gasmassenstrom unter Zündversuchen der Zündeinheit erhöht wird, bis ein Zündbereich der bestimmten Brenngasart überschritten ist,
f. während den Zündversuchen eine Zündung des Brenners (28) überwacht und erfasst wird.

## Claims

1. A method for identifying the type of fuel gas during the starting operation of a fuel-gas-operated heating device (100) with an electronic gas-air mixer, wherein the heating device (100) comprises at least one fan (5) for conveying an air volume flow, a gas supply with a gas control element (2) for the controlled supply of a fuel gas, a burner (28), an ignition unit for igniting the burner (28), a sensor arranged in the gas supply and over which the fuel gas flows, and a control device (9) for controlling at least the air volume flow conveyed by the fan (5) and the gas control element (2) which determines a gas mass flow of fuel gas, wherein
a. the sensor is configured as a gas mass sensor for determining a fuel gas mass of the fuel gas supplied to the burner and a physical property associated with the fuel gas,
b. the physical property of the fuel gas is measured by the gas mass sensor (3) and transmitted to the control device (9),
c. the control device (9) determines the type of fuel gas from the measured physical property of the fuel gas;
d. the control device (9), as a function of a determined type of fuel gas, controls, on the gas control element (2), a first starting gas mass flow which is below an ignition limit of the fuel gas of the determined type of fuel gas,
e. the supplied gas mass flow at constant air volume flow is increased starting from the starting gas mass flow during ignition attempts of the ignition unit until an ignition range of the determined combustion fuel type is exceeded,
f. during the ignition attempts, an ignition of the burner (28) is monitored and acquired.

2. The method according to claim 1, **characterised in that**, in the case of no ignition, the control device (9), as a function of the determined type of fuel gas, controls, on the gas control element (2), a second starting gas mass flow which is lower than the first gas mass flow and further below the ignition limit of the fuel gas of the determined type of fuel gas, wherein steps e) to f) of claim 1 occur subsequently.

3. The method according to claim 1 or 2, **characterised in that** the supplied gas mass flow at constant air volume flow is increased starting from the starting gas mass flow during ignition attempts of the ignition unit.

4. The method according to any one of the preceding claims, **characterised in that**, during the starting operation of the fuel-gas-operated heating device (100), after its first installation, a ventilation of a gas line of the gas supply is first carried out, wherein the control device opens the gas control element (2) and, as soon as fuel gas is detected, a signal is transmitted to the control device (9) via the gas mass sensor (3).

5. The method according to any one of the preceding claims 1 to 3, **characterised in that**, during the starting operation of the fuel-gas-operated heating device (100), after its first installation, a ventilation of a gas line of the gas supply is first carried out, wherein the starting operation is repeated with steps b)-f) until an ignition of the burner is acquired.

6. The method according to any one of the preceding claims, **characterised in that** the control device (9) calculates the actual air volume flow via a fan rotational speed measured by the control device (9), a characteristic line determined previously in the laboratory, and a power consumption of the fan (5).

7. The method according to any one of the preceding claims, **characterised in that** the gas mass flow is controlled by the electrical modulating gas control element (2), wherein the gas control element (2) receives the control signals via the control device (9).

8. The method according to any one of the preceding claims, **characterised in that** the air consumption associated with the respective type of fuel gas is determined from the type of fuel gas determined via the gas mass sensor (3).

9. The method according to any one of the preceding claims, **characterised in that** the gas mass sensor for determining the fuel gas mass, and a physical property associated with the fuel gas is configured as thermal gas mass sensor (3) which measures a thermal conductivity of the fuel gas.

10. The method according to any one of the preceding claims 1-8, **characterised in that** the gas mass sensor for determining the fuel gas mass, and a physical property associated with the fuel gas is configured as ultrasound gas mass sensor (3) which measures a fuel-gas-specific speed of sound.

11. A fuel-gas-operated heating device (100) with electronic gas-air mixer, wherein the heating device (100) comprises at least one fan (5) for conveying an air volume flow, a gas supply with a gas control element (2) for the controlled supply of a fuel gas, a burner (28), an ignition unit for igniting the burner (28), a sensor arranged in the gas supply and over which the fuel gas flows, and a control device (9) for controlling at least the air volume flow conveyed by the fan (5) and the gas control element (2) which determines the gas mass flow of fuel gas, wherein
a. the sensor is configured as a gas mass sensor for determining a fuel gas mass of the fuel gas supplied to the burner and a physical property associated with the fuel gas,
b. the physical property of the fuel gas is measured by the gas mass sensor (3) and transmitted to the control device (9),
c. the control device (9) determines the type of fuel gas from the measured physical property of the fuel gas;
d. as a function of the determined type of fuel gas, the control device (9) controls, on the gas control element (2), a first starting gas mass flow which is below an ignition limit of the fuel gas of the determined type of fuel gas,
e. the supplied gas mass flow at constant air volume flow is increased starting from the starting gas mass flow during ignition attempts of the ignition unit until an ignition range of the determined type of fuel gas is exceeded,
f. during the ignition attempts, an ignition of the burner (28) is monitored and acquired.

## Revendications

1. Procédé d'identification de types de gaz combustibles lors du processus de démarrage d'un appareil de chauffage (100) fonctionnant au gaz combustible avec une liaison électronique air-gaz, dans lequel l'appareil de chauffage (100) comprend au moins une soufflante (5) pour acheminer un débit volumétrique d'air, une conduite de gaz avec un composant de réglage de gaz (2) pour l'acheminement réglé d'un gaz combustible, un brûleur (28), une unité d'allumage pour allumer le brûleur (28), un capteur agencé dans la conduite de gaz et alimenté par le gaz combustible et un appareil de commande (9) pour régler au moins le débit volumétrique d'air acheminé par la soufflerie (5) et le composant de réglage de gaz (2) déterminant un débit massique de gaz en gaz combustible, dans lequel
a. le capteur se présente sous la forme d'un capteur de masse de gaz pour déterminer une masse du gaz combustible acheminée au brûleur et une propriété physique affectée au gaz combustible,
b. la propriété physique du gaz combustible est mesurée par le capteur de masse de gaz (3) et est transmise à l'appareil de commande (9),
c. l'appareil de commande (9) détermine le type de gaz combustible à partir de la propriété physique mesurée du gaz combustible ;
d. l'appareil de commande (9) règle sur le composant de réglage de gaz (2) en fonction du type de gaz combustible déterminé un premier débit massique de gaz de démarrage qui se situe en dessous d'une limite d'inflammabilité du gaz combustible du type de gaz combustible déterminé,
e. le débit massique de gaz alimenté est augmenté, lors d'un débit volumétrique d'air constant, en partant du débit massique de gaz de démarrage par des essais d'allumage de l'unité d'allumage jusqu'à ce qu'une plage d'allumage du type de gaz combustible déterminé soit dépassée,
f. au cours des essais d'allumage, un allumage du brûleur (28) est contrôlé et saisi.

2. Procédé selon la revendication 1, **caractérisé en ce que**, dans le cas d'un non-allumage, l'appareil de commande (9) règle sur le composant de réglage de gaz (2) en fonction du type de gaz combustible déterminé un second débit massique de gaz qui est plus faible que le premier débit massique de gaz et se situe en outre en dessous de la limite d'allumage du gaz combustible du type de gaz combustible déterminé, dans lequel les étapes e) à f) de la revendication 1 se déroulent à la suite.

3. Procédé selon la revendication 1 ou 2, **caractérisé en ce que** le débit massique de gaz acheminé est régulièrement augmenté par des essais d'allumage de l'unité d'allumage dans le cadre d'un débit volumétrique d'air constant en partant du débit massique de gaz de démarrage.

4. Procédé selon l'une quelconque des revendications précédentes, **caractérisé en ce que**, lors du processus de démarrage de l'appareil de chauffage (100) fonctionnant au gaz combustible, après sa toute première installation, on effectue tout d'abord une désaération d'une conduite de gaz de l'alimentation en gaz, dans lequel l'appareil de commande ouvre le composant de réglage de gaz (2) et, via le capteur de masse de gaz (3), un signal est envoyé dans l'appareil de commande (9) aussitôt que du gaz combustible est détecté.

5. Procédé selon l'une quelconque des revendications précédentes 1 à 3, **caractérisé en ce que**, lors du processus de démarrage de l'appareil de chauffage (100) fonctionnant au gaz combustible, après sa toute première installation, tout d'abord une désaération d'une conduite de gaz de l'alimentation de gaz est effectuée, dans lequel le processus de démarrage est répété avec les étapes b)-f) jusqu'à ce qu'un allumage du brûleur soit saisi.

6. Procédé selon l'une quelconque des revendications précédentes, **caractérisé en ce que** l'appareil de commande (9) calcule le débit volumétrique d'air réel sur un nombre de tours de la soufflerie mesuré par l'appareil de commande (9), une caractéristique préalablement obtenue par une technique de laboratoire et une consommation de courant de la soufflerie (5).

7. Procédé selon l'une quelconque des revendications précédentes, **caractérisé en ce que** le débit massique de gaz est réglé par le composant de réglage de gaz électrique modulateur (2), dans lequel le composant de réglage de gaz (2) reçoit des signaux de réglage via l'appareil de commande (9).

8. Procédé selon l'une quelconque des revendications précédentes, **caractérisé en ce que** l'on détermine depuis le type de gaz combustible déterminé via le capteur de masse de gaz (3) le besoin en air propre au type de gaz combustible respectif.

9. Procédé selon l'une quelconque des revendications précédentes, **caractérisé en ce que** le capteur de masse de gaz pour obtenir la masse de gaz combustible et une propriété physique affectée au gaz combustible se présente sous la forme d'un capteur de masse de gaz thermique (3) qui mesure une conductibilité thermique du gaz combustible.

10. Procédé selon l'une quelconque des revendications précédentes 1-8, **caractérisé en ce que** le capteur de masse de gaz permettant d'obtenir la masse de gaz combustible et une propriété physique affectée au gaz combustible se présente sous la forme d'un capteur de masse de gaz ultrasonique (3) qui mesure une vitesse du son spécifique au gaz combustible.

11. Appareil de chauffage (100) fonctionnant au gaz combustible, dans lequel l'appareil de chauffage (100) comprend au moins une soufflante (5) pour acheminer un débit volumétrique d'air, une conduite de gaz avec un composant de réglage de gaz (2) pour l'acheminement réglé d'un gaz combustible, un brûleur (28), une unité d'allumage pour allumer le brûleur (28), un capteur agencé dans la conduite de gaz et alimenté par le gaz combustible et un appareil de commande (9) pour régler au moins le débit volumétrique d'air acheminé par la soufflerie (5) et le composant de réglage de gaz (2) déterminant un débit massique de gaz en gaz combustible, dans lequel :
a. le capteur se présente sous la forme d'un capteur de masse de gaz pour déterminer une masse du gaz combustible acheminée au brûleur et une propriété physique affectée au gaz combustible,
b. la propriété physique du gaz combustible est mesurée par le capteur de masse de gaz (3) et est transmise à l'appareil de commande (9),
c. l'appareil de commande (9) détermine le type de gaz combustible à partir de la propriété physique mesurée du gaz combustible ;
d. l'appareil de commande (9) règle sur le composant de réglage de gaz (2) en fonction du type de gaz combustible déterminé un premier débit massique de gaz de démarrage qui se situe en dessous d'une limite d'inflammabilité du gaz combustible du type de gaz combustible déterminé,
e. le débit de masse de gaz alimenté est augmenté, lors d'un débit volumétrique d'air constant, en partant du débit massique de gaz de démarrage par des essais d'allumage de l'unité d'allumage jusqu'à ce qu'une plage d'allumage du type de gaz combustible déterminé soit dépassée,
f. au cours des essais d'allumage, un allumage du brûleur (28) est contrôlé et saisi.
